# EUROPÄISCHE PATENTSCHRIFT

(11) **EP 1 632 985 B1**
(45) Veröffentlichungstag und Bekanntmachung des Hinweises auf die Patenterteilung: **25.06.2014**
(21) Anmeldenummer: 05017122.2
(22) Anmeldetag: 05.08.2005
(51) Int. Cl.: H01J 61/35, H01J 61/54

(54) **Hochdruckentladungslampe**
High-pressure discharge lampe
Lampe à decharge haute pression

(30) Priorität: 07.09.2004 DE 102004043636; 14.10.2004 DE 102004050303; 29.10.2004 DE 102004053011; 30.11.2004 DE 102004057852
(43) Veröffentlichungstag der Anmeldung: 08.03.2006
(73) Patentinhaber: OSRAM GmbH, 80807 München (DE)
(72) Erfinder: Bedynek, Florian, 13585 Berlin (DE); Bönigk, Michael, 12437 Berlin (DE); Grundmann, Dirk, 13125 Berlin (DE); Reiners, Thomas Dr., 89429 Bachhagel (DE); Schimke, Conrad, 17498 Mesekenhagen (DE)

(56) Entgegenhaltungen:
- EP-A- 1 369 902
- WO-A-91/18413
- DE-C- 717 783
- GB-A- 1 012 574
- JP-A- 6 060 851
- US-A- 4 701 664
- US-A1- 2001 041 491
- US-B1- 6 445 129
- US-B1- 6 456 005

## Beschreibung

Die Erfindung betrifft eine Hochdruckentladungslampe gemäß dem Oberbegriff des Patentanspruchs 1.

### 1. Stand der Technik

Eine derartige Hochdruckentladungslampe ist beispielsweise in der europäischen Patentschrift EP 0 991 107 B1 offenbart. Auf Seite 4, in den Zeilen 12 bis 26 der Spalte 6 dieser Patentschrift ist eine einseitig gesockelte Hochdruckentladungslampe für einen Kraftfahrzeugscheinwerfer beschrieben, die ein von einem gläsernen Außenkolben umgebenes Entladungsgefäß besitzt, wobei der Außenkolben mit einer lichtdurchlässigen, elektrisch leitfahigen Schicht versehen ist, die sich über den gesamten Entladungsraum der Lampe der erstreckt. Diese Schicht ist mit dem schaltungsinternen Massebezugspotential des Betriebsgerätes der Hochdruckentladungslampe verbunden, um die elektromagnetische Verträglichkeit der Lampe zu verbessern.

Die US 6,456,005 beschreibt eine Hochdruckentladungslampe mit einer Zündhilfsbeschichtung auf dem Entladungsgefäß. Die JP 06-060851 offenbart eine Hochdruckentladumgslampe mit einer Wärme reflektierenden Beschichtung an den Enden des Entladungsgefäßes. Die US 6 445 129 beschreibt eine Hochdruckentladungslampe mit einer metallischen Beschichtung.

### II. Darstellung der Erfindung

Es ist die Aufgabe der Erfindung, eine Hochdruckentladungslampe, insbesondere eine quecksilberfreie Halogen-Metalldampf-Hochdruckentladungslampe für Fahrzeugscheinwerfer mit verbesserter Zündwilligkeit bereitzustellen.

Diese Aufgabe wird erfindungsgemäß durch die Merkmale des Patentanspruchs 1 gelöst. Besonders vorteilhafte Ausführungen der Erfindung sind in den abhängigen Patentansprüchen beschrieben.

Die erfindungsgemäße Hochdruckentladungslampe besitzt ein lichtdurchlässiges Entladungsgefäß, eine im Entladungsraum des Entladungsgefäßes angeordnete ionisierbare Füllung und sich in den Entladungsraum des Entladungsgefäßes erstreckende Elektroden zum Erzeugen einer Gasentladung, sowie aus dem Entladungsgefäß herausgeführte Stromzuführungen zur Energieversorgung der Elektroden, wobei die Oberfläche des Entladungsgefäßes zumindest partiell mit einer lichtdurchlässigen, elektrisch leitfähigen Beschichtung versehen ist, so dass zwischen der Beschichtung und mindestens einer Elektrode oder / und Stromzuführung eine kapazitive Kopplung besteht. Die vorgenannte Beschichtung bildet zusammen mit der mindestens einen Elektrode und gegebenenfalls mit der dazugehörenden Stromzuführung einen Kondensator, wobei das dazwischen liegende Quarzglas des Entladungsgefäßes und das Füllgas im Entladungsraum das Dielektrikum dieses Kondensators bilden. Dadurch wird, insbesondere mit Hilfe der hochfrequenten Anteile des Zündimpulses, im Entladungsraum eine dielektrisch behinderte Entladung zwischen der mindestens einen Elektrode und der Beschichtung erzeugt. Diese dielektrisch behinderte Entladung generiert im Entladungsraum eine ausreichende Anzahl von freien Ladungsträgern, um den elektrischen Durchbruch zwischen den beiden Elektroden der Hochdruckentladungslampe zu ermöglichen bzw. die dafür erforderliche Zündspannung deutlich zu reduzieren. Die Erfindung eignet sich daher besonders gut für quecksilberfreie Halogen-Metalldampf-Hochdruckentladungslampen, die aufgrund des fehlenden Quecksilbers eine erhöhte Zündspannung aufweisen.

In der Figur 5 ist für mehrere, in Figur 3 schematisch abgebildete, quecksilberfreie Halogen-Metalldampf-Hochdruckentladungslampen mit einer Nennleistung von 35 Watt, die mit einer unterschiedlich dicken partiellen Beschichtung versehen wurden, die Abhängigkeit der Durchbruchsspannung der Entladungsstrecke von dem Widerstand der erfindungsgemäßen partiellen Beschichtung dargestellt. Auf der horizontalen Achse ist der Widerstand der Beschichtung in der Einheit Ohm/cm im logarithmischen Maßstab abgetragen und auf der vertikalen Achse die Durchbruchsspannung der Entladungsstrecke der Lampe in Kilovolt. Gemessen wurde der Widerstand zwischen zwei Punkten der Beschichtung, die in einem Abstand von 1 cm angeordnet waren. Es ist deutlich zu erkennen, dass die Durchbruchsspannung bei Lampen dieser Art, deren partielle Beschichtung einen Widerstand pro Längeneinheit von kleiner gleich 10⁵ Ohm/cm besitzt, die Entladungsstrecke eine signifikant reduzierte Durchbruchsspannung aufweist. Die Dicke der erfindungsgemäßen partiellen Beschichtung wird daher so gewählt, dass ihr Widerstand pro Längeneinheit in dem Größenordnungsbereich von 10³ Ohm/cm bis 10⁵ Ohm/cm liegt. Bei einem Widerstand pro Längeneinheit unterhalb von 10³ Ohm/cm ist die Schichtdicke so groß, dass sie aufgrund von Lichtreflexion die optischen Eigenschaften des Scheinwerfersystems negativ beeinflussen kann. Gemäß dem besonders bevorzugten Ausführungsbeispiel der Erfindung ist die Schichtdicke so gewählt, dass ihr Widerstand pro Längeneinheit in der Größenordnung von 10⁴ Ohm/cm liegt. Die Durchbruchsspannung der Entladungsstrecke hat sich in diesem Fall von 20 kV bei unbeschichteten Lampen auf ca. 17,5 kV reduziert. Durch die erfindungsgemäße Beschichtung wird daher die erforderliche Zündspannung entsprechend verringert.

Die lichtdurchlässige, elektrisch leitfähige Beschichtung ist vorteilhafter Weise auf der äußeren Oberfläche des Entladungsgefäßes aufgebracht, da sie dort nicht dem chemischen Angriff der Metallhalogenide und dem Entladungsplasma ausgesetzt ist. Die vorgenannte Beschichtung ist zumindest im Bereich des Entladungsraumes angeordnet und erstreckt sich über einen Teil des Umfangs des Entladungsraumes, um durch die flächenhafte Ausdehnung der Beschichtung eine gute kapazitive Kopplung der Beschichtung zu mindestens einer Elektrode und vorzugsweise sogar zu beiden Elektroden zu gewährleisten.

Um die vorgenannte kapazitive Kopplung zu optimieren, ist bei Hochdruckentladungslampen mit Stromzuführungen, die mindestens eine im Material des Entladungsgefäßes eingebettete Molybdänfolie umfassen, die lichtdurchlässige, elektrisch leitfähige partielle Beschichtung derart ausgebildet, dass sie sich bis zu der mindestens einen Molybdänfolie erstreckt und eine der beiden Seiten der Molybdänfolie der Beschichtung zugewandt ist. Dadurch bilden die Molybdänfolie und die Beschichtung eine Art von Plattenkondensator, wobei das dazwischen angeordnete Material des Entladungsgefäßes, vorzugsweise Quarzglas, das Dielektrikum dieses Kondensators bildet.

Bei Hochdruckentladungslampen, die für den Betrieb in horizontaler Lage, das heißt, mit in einer horizontalen Ebene angeordneten Elektroden vorgesehen sind, ist die lichtdurchlässige, elektrisch leitfähige Beschichtung vorteilhafter Weise auf einem unterhalb der Elektroden angeordneten Oberflächenbereich des Entladungsgefäßes beschränkt. Die Beschichtung reflektiert einen Teil der von der Entladung generierten Infrarotstrahlung in den Entladungsraum zurück und sorgt somit für eine selektive Erwärmung der kälteren, unterhalb der Elektroden liegenden Bereiche des Entladungsgefäßes, in denen sich die für die Lichterzeugung verwendeten Metallhalogenide sammeln. Dadurch kann die Effizienz der Lampe gesteigert werden, ohne die heißen, oberhalb der Elektroden liegenden Bereiche des Entladungsgefäßes ebenfalls zu erwärmen. Außerdem reduziert das Aufbringen der Beschichtung nur auf der kälteren Unterseite des Entladungsgefäßes die thermische Belastung der Beschichtung, so dass entsprechend geringere Anforderungen an die thermische Belastbarkeit der Beschichtungsmaterialien gestellt werden können.

In der Figur 6 ist der Lichtstrom, gemessen in der Einheit Lumen, für zwei Fertigungschargen von unbeschichteten, quecksilberfreien, in horizontaler Betriebslage betriebenen Halogen-Metalldampf-Hochdruckentladungslampen mit einer Nennleistung von 35 Watt (Gruppe 1 und Gruppe 2) im Vergleich zu zwei Fertigungschargen von erfindungsgemäßen, mit der oben genannten Beschichtung versehenen, in horizontaler Betriebslage betriebenen quecksilberfreien Halogen-Metalldampf-Hochdruckentladungslampen mit einer Nennleistung von 35 Watt (Gruppe 3 und Gruppe 4) dargestellt. Die Lampen der Gruppen 3 und 4 waren während des Betriebs derart horizontal ausgerichtet, dass die erfindungsgemäße Beschichtung unterhalb der Elektroden-Verbindungsachse angeordnet war. Diese Lampen besitzen den in Figur 3 schematisch dargestellten Aufbau. Ihre Beschichtung hatte einen Widerstand pro Längeneinheit in der Größenordnung von 10⁴ Ohm/cm. Aus der Figur 6 ist ersichtlich, dass die erfindungsgemäßen Lampen der Gruppen 3 und 4 einen höheren Lichtstrom und damit eine höhere Lichtausbeute als die unbeschichteten Lampen der Gruppen 1 und 2 aufweisen.

Außerdem besitzen die erfindungsgemäßen Lampen der Gruppen 3 und 4 noch einen weiteren Vorteil gegenüber den unbeschichteten Lampen der Gruppen 1 und 2. Wie aus der Figur 7 ersichtlich ist, weisen die erfindungsgemäßen Lampen der Gruppen 3 und 4 eine höhere Brennspannung auf, als die unbeschichteten Lampen der Gruppen 1 und 2. Dadurch ist bei den erfindungsgemäßen Lampen während des Lampenbetriebs ein entsprechend geringerer Lampenstrom erforderlich, um die gewünschte Nennleistung von 35 Watt zu erreichen. Dem entsprechend können die Betriebsgeräte für geringere Stromstärken dimensioniert werden.

Gemäß dem bevorzugten Ausführungsbeispiel der Erfindung ist die Hochdruckentladungslampe als einseitig gesockelte Hochdruckentladungslampe ausgebildet, deren Entladungsgefäß ein sockelnahes abgedichtetes Ende und ein sockelfemes abgedichtetes Ende besitzt, aus denen jeweils eine Stromzuführung herausgeführt für die Elektroden herausgeführt ist, wobei die aus dem sockelfemen Ende herausgeführte Stromzuführung mit einer zu dem Sockel zurückgeführten Stromrückführung verbunden ist. Bei dieser Hochdruckentladungslampe ist die lichtdurchlässige, elektrisch leitfähige Beschichtung, aufgrund der obigen Erläuterungen und weil diese Lampe in horizontaler Lage mit unterhalb der Elektroden verlaufender Stromrückführung betrieben wird, auf einem der Stromrückführung zugewandten Oberflächenbereich des Entladungsgefäßes angeordnet. Die vorgenannte Beschichtung ist bei dieser Hochdruckentladungslampe auf einen zwischen der Stromrückführung und der Verbindungsachse der Elektroden angeordneten Oberflächenbereich des Entladungsgefäßes begrenzt, der sich in Längsrichtung der Lampe zumindest über einen Teil des Entladungsraumes und einen Teil eines der beiden Enden des Entladungsgefäßes erstreckt. Der der Stromrückführung zugewandte Oberflächenbereich des Entladungsgefäßes spielt bei dem Einsatz der Hochdruckentladungslampe in einem Fahrzeugscheinwerfer für die Erzeugung der gewünschten Lichtverteilung nur eine untergeordnete Rolle. Daher ist auch eine geringfügige, durch die Beschichtung verursachte Lichtabsorption bedeutungslos.

Die erfindungsgemäße Hochdruckentladungslampe ist aus Gründen der Sicherheit vorteilhafter Weise mit einem lichtdurchlässigen Außenkolben versehen, der zumindest den Entladungsraum des Entladungsgefäßes umschließt. Das Glas des Außenkolbens ist mit ultraviolette Strahlung absorbierenden Mitteln dotiert, um die von der Gasentladung emittierte UV-Strahlung zu absorbieren.

Der Zwischenraum zwischen Außenkolben und Entladungsgefäß ist vorteilhafterweise mit einer Gasfüllung versehen, die einen Kaltfülldruck im Bereich von 5 kPa bis 150 kPa besitzt. Kaltfülldruck bedeutet hier den Fülldruck gemessen bei einer Temperatur der Gasfüllung von 22 Grad Celsius. Durch die Gasfüllung werden gasförmige Verunreinigungen, wie zum Beispiel Wasserdampf und Kohlendioxid sowie Verbrennungsgase, die sich während der Lampengefäßabdichtung gebildet haben, entfernt, und der Temperaturgradient entlang des Entladungsgefäßes reduziert.

Die vorgenannte Gasfüllung enthält vorteilhafterweise Inertgase, die keine chemische Reaktion mit dem Material der erfindungsgemäßen Beschichtung auf dem Entladungsgefäß eingehen. Vorzugsweise enthält die Gasfüllung daher Stickstoff oder mindestens ein Edelgas. Zusätzlich enthält die Gasfüllung vorteilhafterweise geringe Mengen von Sauerstoff, um einer Diffusion von Sauerstoff aus der vorzugsweise als dotierte Zinnoxidschicht bzw. ITO-Schicht ausgebildeten Beschichtung auf dem Entladungsgefäß entgegen zu wirken.

### III. Beschreibung des bevorzugten Ausführungsbeispiels

Nachstehend wird die Erfindung anhand eines bevorzugten Ausführungsbeispiels näher erläutert. Es zeigen:
- Figur 1: Eine Seitenansicht des Entladungsgefäßes der in Figur 3 abgebildeten Hochdruckentladungslampe gemäß des bevorzugten Ausführungsbeispiels
- Figur 2: Eine Seitenansicht des Entladungsgefäßes der in Figur 3 abgebildeten Hochdruckentladungslampe gemäß des bevorzugten Ausführungsbeispiels in einer gegenüber Figur1 um einen Winkel von 90 Grad gedrehten Ansicht
- Figur 3: Eine Seitenansicht der Hochdruckentladungslampe gemäß des bevorzugten Ausführungsbeispiels der Erfindung
- Figur 4: Eine Seitenansicht des Entladungsgefäßes der in Figur 3 abgebildeten Hochdruckentladungslampe mit einer alternativen Beschichtung
- Figur 5: Die Abhängigkeit der Durchbruchsspannung der Entladungsstrecke von dem Widerstand der partiellen Beschichtung
- Figur 6: Der gemessene Lichtstrom für zwei Fertigungschargen von unbeschichteten Hochdruckentladungslampen und zwei Fertigungschargen von erfindungsgemäß beschichteten Hochdruckentladungslampen
- Figur 7: Die Brennspannung von zwei Fertigungschargen von unbeschichteten Hochdruckentladungslampen und von zwei Fertigungschargen von erfindungsgemäß beschichteten Hochdruckentladungslampen

Bei dem in Figur 3 schematisch dargestellten bevorzugten Ausführungsbeispiel der Erfindung handelt es sich um eine quecksilberfreie Halogen-Metalldampf-Hochdruckentladungslampe mit einer elektrischen Leistungsaufnahme von ungefähr 35 Watt. Diese Lampe ist für den Einsatz in einem Fahrzeugscheinwerfer vorgesehen. Sie besitzt ein zweiseitig abgedichtetes Entladungsgefäß 30 aus Quarzglas mit einem Volumen von 24 mm³, in dem eine ionisierbare Füllung, bestehend aus Xenon und Halogeniden der Metalle Natrium, Scandium, Zink und Indium, gasdicht eingeschlossen ist. Im Bereich des Entladungsraumes 106 ist die Innenkontur des Entladungsgefäßes 10 kreiszylindrisch und seine Außenkontur ellipsoidförmig ausgebildet. Der Innendurchmesser des Entladungsraumes 106 beträgt 2,6 mm und sein Au-βendurchmesser beträgt 6,3 mm. Die beiden Enden 101, 102 des Entladungsgefäßes 10 sind jeweils mittels einer Molybdänfolien-Einschmelzung 103, 104 abgedichtet. Im Innenraum des Entladungsgefäßes 10 befinden sich zwei Elektroden 11, 12, zwischen denen sich während des Lampenbetriebes der für die Lichtemission verantwortliche Entladungsbogen ausbildet. Die Elektroden 11, 12 bestehen aus Wolfram. Ihre Dicke bzw. ihr Durchmesser beträgt 0,30 mm. Der Abstand zwischen den Elektroden 11, 12 beträgt 4,2 mm. Die Elektroden 11, 12 sind jeweils über eine der Molybdänfolien-Einschmelzungen 103, 104 und über den sockelfernen Stromzuführungsdraht 13 und die Stromrückführung 17 bzw. über den sockelseitigen Stromzuführungsdraht 14 elektrisch leitend mit einem elektrischen Anschluss des im wesentlichen aus Kunststoff bestehenden Lampensockels 15 verbunden. Das Entladungsgefäß 10 wird von einem gläsernen Außenkolben 16 umhüllt. Der Außenkolben 16 besitzt einen im Sockel 15 verankerten Fortsatz 161. Das Entladungsgefäß 10 weist sockelseitig eine rohrartige Verlängerung 105 aus Quarzglas auf, in der die sockelseitige Stromzuführung 14 verläuft:

Der der Stromrückführung 17 zugewandte Oberflächenbereich des Entladungsgefä-βes 10 ist mit einer lichtdurchlässigen, elektrisch leitfähigen Beschichtung 107 versehen. Diese Beschichtung 107 erstreckt sich in Längsrichtung der Lampe über die gesamte Länge des Entladungsraumes 106 und über einen Teil, ca. 50 Prozent, der Länge der abgedichteten Enden 101, 102 des Entladungsgefäßes 10. Die Beschichtung 107 ist auf der Außenseite des Entladungsgefäßes 10 angebracht und erstreckt sich über ca. 5 Prozent bis 10 Prozent des Umfangs des Entladungsgefäßes 10. In den Figuren 1 und 2 sind zwei unterschiedliche Ansichten des Entladungsgefäßes 10 und der Beschichtung 107 der in Figur 3 abgebildeten Hochdruckentladungslampe dargestellt. Die Beschichtung 107 bedeckt hier in symmetrischer Weise beide Enden 101, 102 des Entladungsgefäßes 10. Die Beschichtung 107 besteht aus dotiertem Zinnoxid, beispielsweise aus mit Fluor oder Antimon dotiertem Zinnoxid oder beispielsweise aus mit Bor und / oder Lithium dotiertem Zinnoxid. Diese Hochdruckentladungslampe wird in horizontaler Lage betrieben, das heißt, mit in einer horizontalen Ebene angeordneten Elektroden 11, 12, wobei die Lampe derart ausgerichtet ist, dass die Stromrückführung 17 unterhalb des Entladungsgefäßes 30 und des Außenkolbens 16 verläuft.

Der Zwischenraum zwischen Außenkolben 16 und Entladungsgefäß 10 ist mit einem Inertgas mit einem Kaltfülldruck im Bereich von 5 kPa bis 150 kPa gefüllt. Dem Inertgas sind geringe Mengen von Sauerstoff beigemischt. Die Sauerstoffmenge ist so eingestellt, dass einerseits eine Diffusion von Sauerstoff aus der Zinnoxidschicht 107 verhindert wird und andererseits keine Oxidation der Dotierstoffe in der Zinnoxidbeschichtung 107 verursacht wird. Hierzu genügen bereits wenige ppm Sauerstoffgehalt, beispielsweise 100 ppm Sauerstoffgehalt (Gewichtsanteil) in dem Füllgas. Bei dem Inertgas handelt es sich vorzugsweise um Stickstoff oder um ein Edelgas oder ein Edelgasgemisch oder ein Stickstoff-Edelgasgemisch.

Die Figur 4 zeigt das Entladungsgefäß 10 der in Figur 3 abgebildeten Hochdruckentladungslampe mit einer alternativen Beschichtung 107'. Die Beschichtung 107' unterscheidet sich von der oben beschriebenen Beschichtung 107 nur dadurch, dass die Beschichtung 107' sich in Längsrichtung der Lampe nur über die Länge des Entladungsraums 106 und ca. 50 Prozent der Länge des sockelnahen Endes 101 des Entladungsgefäßes 10 erstreckt.

Die Erfindung beschränkt sich nicht auf die oben näher erläuterten Ausführungsbeispiele. Statt des oben genannten Materials kann die Beschichtung 107 auch aus einem anderen lichtdurchlässigen, elektrisch leitfähigen Material bestehen. Beispielsweise kann sie als so genannte ITO-Schicht, das heißt, eine Indium-Zinn-OxidSchicht, ausgebildet sein. Die ITO-Schicht kann beispielsweise 90 Gewichtsprozent Indiumoxid und 10 Gewichtsprozent Zinnoxid aufweisen. Außerdem kann die Beschichtung 107 oder 107' beispielsweise mit geeigneten Mitteln elektrisch an eine Zündvorrichtung gekoppelt sein, um über die Beschichtung 107, 107' die Hochdruckentladungslampe mit Spannungsimpulsen zum Zünden der Gasentladung in dem Entladungsraum 106 zu beaufschlagen. Die Erfindung kann ferner auch auf die konventionellen quecksilberhaltigen Halogen-Metalldampf-Hochdruckentladungslampen angewandt werden, um die oben beschriebenen Vorteile zu erzielen. Außerdem kann sich die Beschichtung 107 bzw. 107' über die gesamte Oberfläche des Entladungsgefäßes 10 erstrecken. Es ist aber auch möglich, dass sich die Beschichtung 107 bzw. 107' im Bereich des Entladungsraumes 106 beispielsweise nur über die Hälfte oder ein Drittel des Umfangs des Entladungsgefäßes 10 erstreckt. Im Bereich der Enden 101, 102 des Entladungsgefäßes 10 kann sich die Beschichtung 107 bzw. 107' beispielsweise über den gesamten Umfang des Entladungsgefäßes 10 oder auch nur über ein Drittel, die Hälfte bzw. einen anderen Bruchteil des Entladungsgefäßumfangs erstrecken. Es ist aber auch möglich, im Bereich der Enden 101, 102 keine transparente, elektrisch leitfähige Beschichtung des Entladungsgefäßes 10 vorzusehen. Die Beschichtung 107 bzw. 107' ist derart ausgebildet, dass sie als Zündhilfe und zur Erwärmung der kältesten Stelle des Entladungsgefäßes, des so genannten Cold Spot, dient. Der elektrische Widerstand der lichtdurchlässigen Beschichtung 107 bzw. 107' liegt im Bereich von 40000 Ohm bis 200000 Ohm.

## Patentansprüche

1. Hochdruckentladungslampe mit einem lichtdurchlässigen Entladungsgefäß (10), einer im Entladungsraum (106) des Entladungsgefäßes (10) angeordneten ionisierbaren Füllung und sich in den Entladungsraum (106) des Entladungsgefäßes (10) erstreckende Elektroden (11, 12) zum Erzeugen einer Gasentladung, sowie aus dem Entladungsgefäß (10) herausgeführten Stromzuführungen (103, 13, 104, 14) zur Energieversorgung der Elektroden (11, 12), wobei
- die Hochdruckentladungslampe eine als Zündhilfe dienende elektrisch leitfähige, lichtdurchlässige Schicht (107) aufweist, die als partielle Beschichtung der Oberfläche des Entladungsgefäßes (10) ausgebildet ist, so dass zwischen der Beschichtung (107) und mindestens einer Elektrode (11) oder / und Stromzuführung (103, 13) eine kapazitive Kopplung besteht,
- die Hochdruckentladungslampe an einem Ende mit einem Sockel (15) versehen ist und das Entladungsgefäß (10) ein sockelnahes abgedichtetes Ende (102) und ein sockelfernes abgedichtetes Ende (101) aufweist, aus denen jeweils eine der Stromzuführungen (104, 14, 103, 13) für die Elektroden (12, 11) herausgeführt ist, wobei die aus dem sockelfernen Ende (101) des Entladungsgefäßes (10) herausgeführte Stromzuführung (103, 13) mit einer zu dem Sockel (15) zurückgeführten Stromrückführung (17) verbunden ist, und wobei die Beschichtung (107) auf einen zwischen der Stromrückführung (17) und der Verbindungsachse der Elektroden (11, 12) angeordneten Oberflächenbereich des Entladungsgefäßes (10) begrenzt ist,
- sich die Beschichtung (107) in Längsrichtung der Lampe zumindest über die gesamte Länge des Entladungsraumes (106) und einen Teil eines der beiden Enden (101) des Entladungsgefäßes (10) erstreckt
**dadurch gekennzeichnet, dass**
die mindestens eine Stromzuführung (103, 13) mindestens eine im Material des Entladungsgefäßes (10) eingebettete Molybdänfolie (103) umfasst und die Beschichtung (107) sich bis zu der mindestens einen Molybdänfolie (103) erstreckt, wobei die mindestens eine Molybdänfolie (103) derart orientiert ist, dass eine ihrer beiden Seiten der Beschichtung (107) zugewandt ist, so dass die Molybdänfolie (103) und die Beschichtung (107) eine Art von Plattenkondensator bilden.

2. Hochdruckentladungslampe nach Anspruch 1, **dadurch gekennzeichnet, dass** die Beschichtung (107) auf der äußeren Oberfläche des Entladungsgefäßes (10) angeordnet ist.

3. Hochdruckentladungslampe nach Anspruch 1, die zum Betrieb in horizontaler Lage, mit in einer horizontalen Ebene angeordneten Elektroden (11, 12) vorgesehen ist, **dadurch gekennzeichnet, dass** der mit der Beschichtung (107) versehene Oberflächenbereich des Entladungsgefäßes (10) unterhalb der Elektroden (11, 12) angeordnet ist.

4. Hochdruckentladungslampe nach einem oder mehreren der Ansprüche 1 bis 3, **dadurch gekennzeichnet, dass** die Beschichtung (107) aus dotiertem Zinnoxid besteht.

5. Hochdruckentladungslampe nach einem der Ansprüche 1 bis 4, **dadurch gekennzeichnet, dass** der Widerstand pro Längeneinheit der Beschichtung (107), gemessen zwischen zwei, in einem Abstand auf der Schicht angeordneten Punkten, in dem Größenordnungsbereich von 10³ Ohm/cm bis 10⁵ Ohm/cm liegt.

6. Hochdruckentladungslampe nach einem oder mehreren der vorstehenden Ansprüche, **dadurch gekennzeichnet, dass** die Hochdruckentladungslampe mit einem lichtdurchlässigen Außenkolben (16) versehen ist, der zumindest den Entladungsraum (106) des Entladungsgefäßes (10) umschließt.

7. Hochdruckentladungslampe nach Anspruch 6, **dadurch gekennzeichnet, dass** der Zwischenraum von Außenkolben (16) und Entladungsgefäß (10) mit einer Gasfüllung versehen ist, die einen Kaltfülldruck im Bereich von 5 kPa bis 150 kPa besitzt.

8. Hochdruckentladungslampe nach Anspruch 7, **dadurch gekennzeichnet, dass** die Gasfüllung Stickstoff oder mindestens ein Edelgas enthält.

9. Hochdruckentladungslampe nach Anspruch 8, **dadurch gekennzeichnet, dass** das die Gasfüllung zusätzlich Sauerstoff enthält.

## Claims

1. High-pressure discharge lamp comprising a transparent discharge vessel (10), an ionizable fill which is arranged in the discharge space (106) of the discharge vessel (10) and electrodes (11, 12) extending into the discharge space (106) of the discharge vessel (10) for generating a gas discharge, and power supply lines (103, 13, 104, 14) which are passed out of the discharge vessel (10) for supplying energy to the electrodes (11, 12), wherein
- the high-pressure discharge lamp has an electrically conductive, transparent layer (107), which acts as starting aid and is in the form of a partial coating of the surface of the discharge vessel (10), with the result that there is capacitive coupling between the coating (107) and at least one electrode (11) and/or power supply line (103, 13),
- the high-pressure discharge lamp is provided with a base (15) at one end, and the discharge vessel (10) has a sealed end (102) close to the base and a sealed end (101) remote from the base, from which ends in each case one of the power supply lines (104, 14, 103, 13) for the electrodes (12, 11) is passed out, wherein the power supply line (103, 13) which is passed out of that end (101) of the discharge vessel (10) which is remote from the base is connected to a power return line (17) which is passed back to the base (15), and wherein the coating (107) is limited to a surface region of the discharge vessel (10) which is arranged between the power return line (17) and the connecting axis of the electrodes (11, 12),
- the coating (107) extends in the longitudinal direction of the lamp at least over the entire length of the discharge space (106) and part of one of the two ends (101) of the discharge vessel (10),
**characterized in that**
the at least one power supply line (103, 13) comprises at least one molybdenum foil (103) which is embedded in the material of the discharge vessel (10), and the coating (107) extends up to the at least one molybdenum foil (103), wherein the at least one molybdenum foil (103) is oriented such that one of its two sides faces the coating (107), with the result that the molybdenum foil (103) and the coating (107) form a type of plate capacitor.

2. High-pressure discharge lamp according to Claim 1, **characterized in that** the coating (107) is arranged on the outer surface of the discharge vessel (10).

3. High-pressure discharge lamp according to Claim 1, which is intended for operation in the horizontal position with electrodes (11, 12) arranged in a horizontal plane, **characterized in that** that surface region of the discharge vessel (10) which is provided with the coating (107) is arranged beneath the electrodes (11, 12).

4. High-pressure discharge lamp according to one or more of Claims 1 to 3, **characterized in that** the coating (107) consists of doped tin oxide.

5. High-pressure discharge lamp according to one of Claims 1 to 4, **characterized in that** the resistance per unit length of the coating (107), measured between two points arranged at a distance on the layer, is in the range of order of magnitude of from 10³ ohms/cm to 10⁵ ohms/cm.

6. High-pressure discharge lamp according to one or more of the preceding claims, **characterized in that** the high-pressure discharge lamp is provided with a transparent outer bulb (16), which surrounds at least the discharge space (106) of the discharge vessel (10).

7. High-pressure discharge lamp according Claim 6, **characterized in that** the interspace between the outer bulb (16) and the discharge vessel (10) is provided with a gas fill which has a cold filling pressure in the range of from 5 kPa to 150 kPa.

8. High-pressure discharge lamp according to Claim 7, **characterized in that** the gas fill contains nitrogen or at least a noble gas.

9. High-pressure discharge lamp according to Claim 8, **characterized in that** the gas fill additionally contains oxygen.

## Revendications

1. Lampe à décharge haute pression comprenant une enceinte de décharge (10) translucide, un remplissage ionisable contenu dans l'espace de décharge (106) de l'enceinte de décharge (10) et des électrodes (11, 12) s'étendant dans l'espace de décharge (106) de l'enceinte de décharge (10) pour produire une décharge de gaz, ainsi que des alimentations de courant (103, 13, 104, 14) sortant de l'enceinte de décharge (10) pour alimenter en énergie les électrodes (11, 12),
- la lampe à décharge haute pression présentant une couche électroconductrice translucide (107) servant d'aide à l'allumage et qui est réalisée comme revêtement partiel de la surface de l'enceinte de décharge (10), permettant ainsi d'avoir un couplage capacitif entre le revêtement (107) et au moins une électrode (11) et/ou alimentation de courant (103, 13),
- la lampe à décharge haute pression étant pourvue à une extrémité d'un culot (15) et l'enceinte de décharge (10) ayant une extrémité étanche proche du culot (102) et une extrémité étanche distante du culot (101) par lesquelles sort à chaque fois une des alimentations de courant (104, 14, 103, 13) pour les électrodes (12, 11), l'alimentation (103, 13) sortant de l'extrémité distante du culot (101) étant reliée à un retour de courant (17) vers le culot (15), et le revêtement (107) se limitant à une zone de surface de l'enceinte de décharge (10) située entre le retour de courant (17) et l'axe de liaison des électrodes (11, 12),
- le revêtement (107) s'étendant, dans le sens longitudinal de la lampe, au moins sur toute la longueur de l'espace de décharge (106) et une partie d'une des deux extrémités (101) de l'enceinte de décharge (10), **caractérisée en ce que**
la au moins une alimentation de courant (103, 13) comprend au moins une feuille de molybdène (103) incorporée dans le matériau de l'enceinte de décharge (10) et le revêtement (107) s'étend jusqu'à la au moins une feuille de molybdène (103), ladite au moins une feuille de molybdène (103) étant orientée de façon que l'une de ses deux faces soit tournée vers le revêtement (107), de telle manière que la feuille de molybdène (103) et le revêtement (107) forment une sorte de condensateur à lames.

2. Lampe à décharge haute pression selon la revendication 1, **caractérisée en ce que** le revêtement (107) est placé sur la surface extérieure de l'enceinte de décharge (10).

3. Lampe à décharge haute pression selon la revendication 1, laquelle est prévue pour fonctionner en position horizontale, avec des électrodes (11, 12) disposées dans un plan horizontal, **caractérisée en ce que** la zone de surface munie du revêtement (107) de l'enceinte de décharge (10) est située au-dessous des électrodes (11, 12).

4. Lampe à décharge haute pression selon l'une ou plusieurs des revendications 1 à 3, **caractérisée en ce que** le revêtement (7) est en oxyde d'étain dopé.

5. Lampe à décharge haute pression selon l'une des revendications 1 à 4, **caractérisée en ce que** la résistance par unité de longueur du revêtement (107), mesurée entre deux points placés à distance l'un de l'autre sur la couche, est située dans la plage comprise entre 10³ ohm/cm et 10⁵ ohm/cm.

6. Lampe à décharge haute pression selon l'une ou plusieurs des revendications précédentes, **caractérisée en ce que** la lampe à décharge haute pression est pourvue d'une ampoule externe translucide (16) qui entoure au moins l'espace de décharge (106) de l'enceinte de décharge (10).

7. Lampe à décharge haute pression selon la revendication 6, **caractérisée en ce que** l'espace séparant l'ampoule externe (16) et l'enceinte de décharge (10) est pourvu d'un remplissage de gaz ayant une pression de remplissage à froid de l'ordre de 5 kPa à 150 kPa.

8. Lampe à décharge haute pression selon la revendication 7, **caractérisée en ce que** le remplissage de gaz contient de l'azote ou au moins un gaz noble.

9. Lampe à décharge haute pression selon la revendication 8, **caractérisée en ce que** le remplissage de gaz contient en outre de l'oxygène.
